# EUROPÄISCHE PATENTANMELDUNG

(11) **EP 1 666 810 A1**
(43) Veröffentlichungstag der Anmeldung: **07.06.2006**
(21) Anmeldenummer: 05024775.8
(22) Anmeldetag: 14.11.2005
(51) Int. Cl.: F24H 9/12

(54) **Heizkörper mit mindestens einem Konvektor-Heizelement**

(30) Priorität: 16.11.2004 DE 202004017783 U
(71) Anmelder: Boki, 11800 Praha (CZ)
(72) Erfinder: Meike, Klaus, 57234 Wilnsdorf-Rinsdorf (DE); Obieglo, Markus, 70193 Stuttgart (DE)
(74) Vertreter: Grosse, Wolf-Dietrich Rüdiger

(57) **Zusammenfassung**

Bei einem Heizkörper mit mindestens einem Konvektor-Heizelement (1), das Heizrohre (2) und auf diese aufgefädelte Heizlamellen (3) sowie je eine Zuleitung (5) und Ableitung (6) für Heizwasser und ein Heizkörperventil enthält, ist in die Zuleitung (5) oder Ableitung (6) ein Ventilgehäuse (7) zur Aufnahme eines Einbauventils (8) oder eines Ventilelements fest integriert.

## Beschreibung

Die Erfindung betrifft einen Heizkörper mit mindestens einem Konvektor-Heizelement, das Heizrohre und auf diesen aufgefädelte Heizlamellen sowie je eine Zuleitung (Vorlauf) und Ableitung (Rücklauf) des Helzwassers und ein Heizkörperventil enthält.

Derartige Heizkörper sind als so genannte Konvektoren-Heizkörper bekannt In den unterschiedlichsten Bauformen. Es gibt wand hängende Heizkörper, die aus einer Haubenverkleidung, einer Frontabdeckung und zwei Seitentellen sowie einem Abdeckgltter bestehen. Weiter gibt es freistehende Bauformen mit einer kompletten Haubenverkleidung sowie Sockelbauformen, die einer niedrigen Bauform der wandhängenden Version entspricht, und schließlich Heizkörper mit Konvektor-Helzelementen für den Schachteinbau, die mindestens eine ein- oder zweiseitige Luftleitvorrichtung aufweisen.

Allen diesen Bauformen gemeinsam ist das Heizelement, das aus Metallrohren besteht, auf die die eigentlichen Wärmetauschflächen zur hindurchströmenden Luft als dünnwandige Lamellen aufgefädelt sind. Aus Gründen der Wärmeleitfähigkelt bestehen diese Lamellen vorwiegend aus Aluminium, der Rohrwerkstoff ist vorwiegend Kupfer oder Stahl, in Einzelfällen auch Aluminium.

Je nach Anzahl der im Abstand nebeneinander verlaufend angeordneten, durch die Lamellen hindurchgeführten Rohre sind diese an den Enden der Heizelemente durch Sammelrohre für die Voriaufselte bzw. Rücklaufseite des Heizelements verbunden. Das in der Regel oben liegende Sammelrohr für den Vorlauf weist einen Entlüftungsanschluss auf.

Bel den bisher bekannten Heizkörpern dieser Bauformen und deren Heizelementen sind die Sammelrohre für Vorlauf und Rücklauf mit einem Anschluß als Innen- oder Außengewinde ausgestattet, In die das Vorlaufventil bzw. eine Rücklaufverschraubung durch Eindichten und Eindrehen montiert werden muß. Dieser Montageaufwand führt zu hohen Herstellkosten des Heizkörpers, verbunden mit größeren Toleranzen des Mittenabstandsmaßes von Vorlauf zu Rücklauf, die in der Regel nach der heutigen Montagepraxis derartigen Heizkörper mit sogenannten absperrbaren Ventllblöcken für den Anschluß im Einrohr- oder Zweirohrsystem verbunden werden. Dieses geforderte, exakte Stichmaß, z. B. 50 mm, Ist in der bisherigen Montagepraxis der Heizelemente nur mit sehr viel Sorgfalt und Aufwand möglichst genau einzuhalten. Die zahlreichen Dichtstellen bzw. Anschlußschraubverbindungen können im Helzbetrleb zu Undichtigkeiten führen.

Der Erfindung liegt daher die Aufgabe zugrunde, einen Heizkörper der vorgenannten Art mit einem Heizelement auszustatten, das die Nachteile der bisher bekannten Bauformen vermeidet, Insbesondere werksmäßig hergestellte exakte Stichmaße zwischen Zuleitung und Ableltung ermöglicht, außerdem deutlich weniger Montageaufwand, weniger Dlchtstellen und damit niedrigere Kosten sowie ein geringeres Risiko von Undichtigkeiten erfordert bzw. mit sich bringt.

Diese Aufgabe wird erfindungsgemäß dadurch gelöst, daß der Heizkörper ein Konvektor-Heizelement aufweist, bei dem in die Zuleitung oder Ableitung ein Ventilgehäuse zur Aufnahme eines Einbauventils oder eines Ventilelements fest Integriert ist.

Diese neue Anschlussbauform mit schon von vornherein am Ort des Geschehens montiertem Helzkörperventil, das aus dem mit dem Ventilgehäuse verbundenen bzw. fest davon angeschlossenen Einbauventil oder dergleichen Ventilelement besteht, vorgefertigten Heizkörper erlaubt dessen Herstellung In den Produktionsanlagen mit exakten Maßen und in einem zu automatislerenden Prozess. Die Heizkörper sind schon werksseitig ohne zusätzliches Eindichten von Rücklauf oder Vorlaufventllen anschlussfertig, nachdem das vorgesehene Ventilelement oder Einbauventil In das Ventilgehäuse eingebaut ist. Üblicherweise werden derartige Ventile auch mit thermostatischen Stellgliedem oder mit Fernverstellung ausgestattet. Vor Ort brauchen nur noch die bauseitigen Rohrleitungen an die mit einem exakten Stichmaß vorgefertigten Ablauf- und Rücklaufleitungen angeschlossen zu werden.

Die Zu- und Ableitungen derartiger Heizelemente sind in der Regel an der Unterseite des Heizkörpers angeordnet, sie können aber auch gemeinsam oder einzeln zu jeder Selte des Heizkörpers aus der Verkleidung herausgeführt werden. Selbstverständlich ist es ebenso denkbar, daß die Zuleitung und die Ableltung auf einer Seite des Heizelements oder auf gegenüberliegenden Selten des Heizelements angeordnet sind.

Die besondere Wirtschaftlichkeit dieser Gestaltung der Zu- und Ableitungen mit integrlerten Ventllgehäusen, die vorzugsweise durch Schweißen, Löten oder eine andere nicht lösbare Verbindung fest in die Zuleitung oder Ableitung eingebaut sind, besteht darin, daß in den unterschiedlichsten Bauformen bereits in der Heizkörperindustrie vorhandene Ventilgehäuse an diesem ertlndungsgemäßen Heizkörper zur Anwendung kommen können.

Eine bevorzugte Ausführung der Erfindung sieht vor, daß das Ventilgehäuse aus einem kugelförmig aufgeweiteten Rohrstück mit je einem angeformten Zulauf- und Ablaufstutzen sowie einem Ventilstutzen zur Aufnahme des Einbauventils bzw. zur Verbindung mit dem Einbauventil oder derglelchen besteht. Ein solches Ventilgehäuse läßt sich vorteilhaft In einfacher Weise als ein Metall-Pressteil herstellen.

Das Ventilgehäuse läßt sich vorteilhaft in Winkelform oder in Durchgangsform, d. h. mit Durchströmung in einer Linie, ohne Umlenkung, ausbliden.

Weitere Einzelheiten und Merkmale der Erfindung ergeben sich aus den Ansprüchen und der nachfolgenden Beschreibung von in den Zeichnungen dargestellten Ausführungsbeispielen der Erfindung. Es zeigen:
- Fig. 1: einen freistehenden Heizkörper mit Konvektor-Heizelement und vorgefertigt integriertem, in der Zuleitung bzw. Vorlaufleitung angeordnetem Heizkörperventil, in einer schematischen Vorderansicht;
und
- Fig. 2 bis 4: verschledene Bauformen der Anschlusssituation des Heizelements In vergrößertem Maßstab, ausschnittswelse und perspektivisch dargestellt.

Der Heizkörper nach Fig. 1 welst ein Heizelement 1 mit einer Zuleitung 5 und einer Ableitung 6 auf, wobei In die Zuleitung 6 ein Ventil 8 mlt einem Stellkopf 9 eingebaut ist. Die gezeigte Bauform ist freistehend auf Ständern mit einer Haubenverkleldung 13. Vom Prinzip her sind auch wandhängende Bauformen ohne Ständer mit einer Haubenverkleldung ohne Rückwand und ebenfalls die eingangs beschriebenen anderen Bauformen möglich.

Nach Fig. 2 sind die Heizrohre 2 am Anschlußende des Heizkörpers In quer verlaufenden Sammelrohren zusammenfasst; auf die Heizrohre sind Heizlamellen 3 aufgefädelt. Das Vorlaufsammeirohr 4 a weist einen Entlüftungsstutzen 10 und den Anschluss der Zuleitung (Vorlauf) 5, das Rücklaufsammelrohr 4 b welst den Anschluss der Ableitung (Rücklauf) 6 auf. In die Zuleitung 5 ist ein insgesamt mit 7 bezeichnetes Ventilgehäuse integriert, das einen Zulaufstutzen 11 und einen Ablaufstutzen 12 aufweist, wobei das Ventilgehäuse 7 über Schweißnähte 15 in die Zuleitung 5 fest integriert ist. Das Ventilgehäuse 7 besitzt einen weiteren Ventilstutzen 16 zur Aufnahme des Einbauventils 8 oder eines Ventilelements. Die Figur zeigt die Zuleitung 5 mit einem eingebauten Einbauventil 8 einschließlich Stellknopf 9.

Die Fig. 3 zeigt ebenso ein in die Zuleitung 5 fest integriertes Ventilgehäuse 7 mit den gleichen Merkmalen wie in Fig. 2, jedoch in Durchgangsbauform, d. h. es ist hier nicht In Winkelform ausgeführt.

Die Fig. 4 zeigt als Altemative die Integration des Ventilgehäuses 7 in die Ableitung 6, wobei hier beispielhaft wieder die Winkelbauform gezeigt ist, alle Details des Ventilgehäuses und seine Einbindung entsprechen ansonsten aber den Details der Fig. 2.

Allen Ausführungen ist gemeinsam, daß der Heizkörper schon komplett mit dem Heizkörperventil 7; 8, 9 vorgefertigt und das Einbauventil 8 dichtfest durch Löten oder dergleichen nicht lösbare Verbindung in die Zu- oder Ableitung 5, 6 unter Zwischenschaltung des Ventilgehäuses 7 fest integriert ist. Die werksseltlge Komplett-Vorfertigung erlaubt es, ein gefordertes, exaktes Stichmaß S im Mittenabstand von Zu- und Ableitung 5, 6 festzulegen und einzuhalten. Das unabhängig davon, ob Zu- und Ableitungen 5, 6 hintereinander (vgl. Fig. 2 und 3) oder parallel nebeneinander (vgl. Fig. 4) angeordnet sind. Der Heizkörper kann sogleich und braucht nur noch an die bauseitigen Rohrleitungen für den Vor- und Rücklauf angeschlossen zu werden.

## Patentansprüche

1. Heizkörper mit mindestens einem Konvektor-Heizelement (1), das Heizrohre (2) und auf diese aufgefädelte Heizlamellen (3) sowie je eine Zuleitung (5) und Ableitung (6) für Heizwasser und ein Heizkörperventil enthält,
**dadurch gekennzeichnet,**
**daß** in die Zuleitung (5) oder Ableitung (6) ein Ventilgehäuse (7) zur Aufnahme eines Einbauventils (8) oder eines Ventilelements fest integriert Ist.

2. Heizkörper nach Anspruch 1,
**dadurch gekennzeichnet,**
**daß** das Ventilgehäuse (7) aus einem kugelförmig aufgewelteten Rohrstück mit je einem angeformten Zulauf- (11) und Ablaufstutzen (12) sowie einem Ventilstutzen (18) besteht.

3. Heizkörper nach Anspruch 1,
**dadurch gekennzeichnet,**
**daß** das Ventilgehäuse (7) aus einem Metall-Pressteil mit je einem angeformten Zulauf (11) und Ablaufstutzen (12) sowie einem Ventllstutzen (16) besteht.

4. Helzkörper nach einem der Ansprüche 1 bis 3,
**dadurch gekennzeichnet,**
**daß** das Ventilgehäuse (7) in Winkelform ausgebildet ist.

5. Heizkörper nach einem der Ansprüche 1 bis 3,
**dadurch gekennzeichnet,**
**daß** das Ventilgehäuse (7) in Durchgangsform ausgebildet ist.

6. Heizkörper nach einem der Ansprüche 1 bis 5,
**dadurch gekennzeichnet,**
**daß** das Ventilgehäuse (7) in die Zuleitung (5) oder Ableitung (6) durch Schweißen, Löten oder eine andere nicht lösbare Verbindung fest eingebaut ist.
